# EUROPÄISCHE PATENTSCHRIFT

(11) **EP 1 931 914 B1**
(45) Veröffentlichungstag und Bekanntmachung des Hinweises auf die Patenterteilung: **20.01.2010**
(21) Anmeldenummer: 06805945.0
(22) Anmeldetag: 29.09.2006
(51) Int. Cl.: F23D 1/00

(54) **STAUBFEUERUNGSVORRICHTUNG**
BURNING DEVICE FOR PULVERIZED FUEL
DISPOSITIF DE COMBUSTION POUR COMBUSTIBLE PULVERULENT

(30) Priorität: 29.09.2005 DE 102005046831
(43) Veröffentlichungstag der Anmeldung: 18.06.2008
(73) Patentinhaber: Ucon AG Containersysteme Kg, 77756 Hausach (DE); Siempelkamp Maschinen- und Anlagenbau GmbH & Co.KG, 47803 Krefeld (DE)
(72) Erfinder: BALGAR, Günther, 45663 Recklinghausen (DE); MORITZ, Michael, 42389 Wuppertal (DE); WALTER, Peter, 28870 Ottersberg (DE)
(74) Vertreter: Gesthuysen, von Rohr & Eggert
(86) Internationale Anmeldenummer: PCT/EP2006/009462
(87) Internationale Veröffentlichungsnummer: WO 2007/036368

(56) Entgegenhaltungen:
- EP-A- 0 315 802
- DE-A1- 1 526 194
- DE-A1- 3 131 962
- DE-A1- 3 535 873
- DE-A1- 4 435 640
- DE-A1- 19 607 676
- DE-A1-102004 059 679
- DE-B1- 2 933 060

## Beschreibung

Die Erfindung betrifft eine Staubfeuerungsvorrichtung nach dem Oberbegriff des Anspruchs 1.

Staubfeuerungsvorrichtungen der eingangs genannten Art sind bereits aus den DE 1 526 194 A, EP 0 315 802 A, DE 35 35 873 A, DE 31 31 962 A oder DE 29 33 060 B bekannt. Bei den bekannten Staubfeuerungsvorrichtungen ist es so, daß der zugeführt Staubstrom zwischen dem Staubanschlußstutzen und dem Gehäuse in Längsrichtung des Gehäuses umgelenkt wird. Aufgrund der Umlenkung des Staubstromes und der geschlossenen Gehäuseform erhält der Staubstrom einen Drall. Der Drall des Staubstromes führt nicht nur dazu, daß das Gehäuse an bestimmten Stellen besonders stark beansprucht wird, insbesondere verursacht der Drall auch eine Entmischung des Staubstromes, was unerwünscht ist.

Aufgabe der vorliegenden Erfindung ist es daher, die vorgenannten Nachteile zu vermeiden.

Erfindungsgemäß ist nur eine Staubfeuerungsvorrichtung mit den Merkmalen des Anspruchs 1 vorgesehen. Zur Verringerung der Dralltendenz des in das Gehäuse eintretenden Staubstromes ist im Staubsammelraum im Anschluß an die Mündungsöffnung des Staubanschlußstutzens wenigstens ein in Längsrichtung des Gehäuses ausgerichtetes Leitblech vorgesehen. Es versteht sich, daß die Staubgleichrichtungsfunktion verbessert wird, wenn nicht nur ein Leitblech, sondern eine Mehrzahl von Leitblechen vorgesehen sind.

Bevorzugt sollten die äußeren Leitbleche zumindest im wesentlichen so weit beabstandet sein, daß der maximale Abstand zumindest im wesentlichen dem Durchmesser der Mündungsöffnung am Staubanschlußstutzen entspricht. Hierdurch erfassen die äußeren Leitblechen den ankommenden Staubstrom zumindest im wesentlichen und leiten diesen dann in Achsrichtung des Gehäuses weiter.

Im übrigen ist festgestellt worden, daß die Länge der Leitbleche vorzugsweise größer als der Durchmesser der Mündungsöffnung des Staubanschlußstutzens sein sollte, um die Gleichrichtungswirkung noch weiter zu unterstützen. Dabei sollten die Leitbleche sich vollständig über den Bereich der Mündungsöffnung erstrecken, so daß sich die zuvor beschriebene Erfassungsfünktion im Bereich der Mündungsöffnung gewährleisten läßt.

Um die Homogenisierungsfunktion des Staubsammelraums durch die Leitbleche nicht erheblich zu beeinträchtigen, bietet es sich weiter an, daß sich die Leitbleche nur über einen Teilbereich der Länge des Staubsammelraums erstrecken. So können die Leitbleche beispielsweise an beiden Endkanten Bereiche freigeben, die ein Strömen des Staubvolumenstroms im Ringkanal des Staubsammelraums ermöglichen. Gleichzeitig wird eine etwaige Aufstauung des ankommenden Staubstromes vermieden.

Da der zugeführte Staub im Staubsammelraum letztlich umgelenkt wird, ist die Auftrefffläche im Bereich des Gehäuses einem relativ hohen Verschleiß ausgesetzt. Um dem Rechnung zu tragen, weist der Staubsammelraum zumindest im Bereich der Mündungsöffnung des Anschlußstutzens einen austauschbaren, auf dem zentralen Kanal aufsitzenden Verschleißschutz auf. Der Verschleißschutz kann dabei ringförmig oder auch nur ringsegment- oder plattenförmig ausgebildet sein.

Grundsätzlich ist es in diesem Zusammenhang möglich, daß die Leitbleche auf dem Verschleißschutz befestigt sind. Allerdings kann es zur Erzielung bestimmter Strömungsverläufe des Staubes auch günstig sein, daß die Leitbleche um parallel zur Gehäuselängsachse verlaufende Achsen verstellbar sind.

Während als einsetzbare Brennstoffe bezüglich der Stäube insbesondere staubförmige Brennstoffe der Holzindustrie (Schleif-, Sieb- und Prozeßstäube) sowie Braunkohlenstäube einsetzbar sind, bietet es sich an, als Brennereinrichtung einen Gas- und/oder Ölbrenner einzusetzen, über den Erdgas, LPG oder Biogas bzw. Heizöle einsetzbar sind.

Aufgrund der erfindungsgemäßen Ausgestaltung der Staubfeuerungsvorrichtung ist es im übrigen möglich, daß die Brennereinrichtung einen Regelbereich bei Gas von größer 1:30, vorzugsweise von etwa 1:40 hat. Bei Öl ist der Regelbereich größer 1:4, vorzugsweise etwa 1:7. Darüber hinaus ist der Regelbereich der Staubfeuerungsvorrichtung beim Staub größer 1:3, vorzugsweise liegt der Regelbereich etwa bei 1:5.

Um eine kompakte und kurze Flammenform zu erzielen, ist im übrigen erfindungsgemäß vorgesehen, daß die Brennereinrichtung einen im vorderen Bereich des zentralen Kanals angeordneten Brennerkopf mit einer Zündeinrichtung aufweist, wobei eine mit dem Brennerkopf verbundene Brennstoffzuführleitung für Gas oder Öl im zentralen Kanal vorgesehen ist. Durch die Anordnung des Brennerkopfes im vorderen Bereich und die Zündung des zündfähigen Gemisches im Bereich des Brennerkopfes entsteht die Flamme bereits an der vorderen Gehäuseöffnung und erweitert sich unmittelbar nach ihrem Austritt.

In konstruktiver Hinsicht ist es im Zusammenhang mit der Brennereinrichtung günstig, daß der zentrale Kanal endseitig aus dem Gehäuse herausgeführt ist bzw. übersteht und daß am herausgeführten Kanalabschnitt ein Brennerluftanschlußstutzen vorgesehen ist. Während dabei die Brennstoffzuführung über eine endseitige Stirnplatte erfolgen kann, bietet es sich aus konstruktiven Gründen an, die Verbrennungsluftzuführung über den Brennerluftanschlußstutzen radial vorzunehmen. Auf diese Weise kann endseitig ohne weiteres einerseits die Brennstoffzuführung und andererseits die Brennerluftzuführung vorgesehen werden.

Zur Erzielung einer vorteilhaften Verbrennung bietet es sich an, daß der Luftringkanal den äußeren Ringkanal des Gehäuses bildet, während der Staubringkanal den innersten Ringkanal des Gehäuses bildet. Der innerste Ringkanal grenzt damit unmittelbar an den zentralen Kanal an, so daß sich zumindest im Endbereich des Ringkanals eine Vorwärmung des zugeführten Staubes über die im Bereich des Brennerkopfes entstehende Flamme ergibt.

Im Zusammenhang mit der vorliegenden Erfindung ist festgestellt worden, daß es im Gegensatz zum Stand der Technik möglich ist, ein hervorragendes Verbrennungsergebnis bei hohem Wirkungsgrad bereits dadurch zu erreichen, daß der Luftringkanal und der Staubringkanal die einzigen Ringkanäle des Gehäuses sind. Die erfindungsgemäße Staubfeuerungsvorrichtung weist damit lediglich den zentralen Kanal, den Luftringkanal und den Staubringkanal auf. Neben dem hervorragenden Verbrennungsergebnis ergibt sich ein konstruktiv sehr einfacher Aufbau, was die Kosten für eine erfindungsgemäße Staubfeuerungsvorrichtung entsprechend verringert.

Von besonderem Vorteil im Zusammenhang mit der Staubzuführung ist es, daß diese einen mittig in das Gehäuse mündenden Staubanschlußstutzen aufweist.

Die mittige Anordnung des Staubanschlußstutzens am Gehäuse führt für sich bereits dazu, daß, im Gegensatz zum Stand der Technik, dem dem Gehäuse der Staubfeuerungsvorrichtung zugeführten Staubstrom kein Drall aufgegeben wird, der zu einer Entmischung des Staubstromes führt, wie dies beim Stand der Technik der Fall ist. Hieraus resultiert ein erheblich verbessertes Verbrennungsergebnis durch eine gleichmäßige Verbrennung und die Vermeidung von Ablagerungen und Anbackungen.

Des weiteren ist im Zusammenhang mit der vorliegenden Erfindung festgestellt worden, daß es sich als zweckmäßig erwiesen hat, zwischen den Staubringkanal und den Anschlußstutzen der Staubzuführung einen vorzugsweise ringförmig ausgebildeten Staubsammelraum mit gegenüber dem Staubringkanal vergrößertem Ringquerschnitt vorzusehen. In diesem Staubsammelraum findet eine Homogenisierung des in das Gehäuse eintretenden Staubes statt. Der Staubsammelraum wirkt damit einer Entmischung des Staubstromes beim Eintritt in das Gehäuse entgegen.

Um die Dralltendenz des in das Gehäuse eintretenden Staubstromes weiter zu verringern, ist im Staubsammelraum im Anschluß an die Mündungsöffnung des Staubanschlußstutzens wenigstens ein in Längsrichtung des Gehäuse ausgerichtetes Leitblech vorgesehen. Es versteht sich, daß die Staubgleichrichtungsfunktion verbessert wird, wenn nicht nur ein Leitblech, sondern eine Mehrzahl von Leitblechen vorgesehen sind.

Um den Verschleißzustand des Verschleißschutzes in einfacher Weise überwachen zu können, ist im Bereich des Anschlußstutzens wenigstens eine Kontrollöffnung vorgesehen, über die manuell der Zustand des Verschleißschutzes überwacht werden kann.

Um innerhalb der Staubzuführung keine Strömungsabrisse und damit keine unerwünschten Ablagerungen von Staubpartikeln zu erhalten, was letztlich zu einer Verstopfung der Staubzuführung führen könnte, ist zwischen dem Staubsammelraum und dem Staubringkanal eine schräge Reduzierstelle vorgesehen, die den vom Staubsammelraum ankommenden Staubstrom zumindest im wesentlichen strömungsabrißfrei auf den Staubringkanal umlenkt und dabei gleichzeitig zu einer Beschleunigung bzw. der Erhöhung der Strömungsgeschwindigkeit des Staubstromes beiträgt.

Bei einer konstruktiv einfachen Ausgestaltung der Erfindung weist die Hauptluftzuführung einen Hauptluftanschlußstutzen auf, der in einen ringförmigen Entspannungsraum mit gegenüber dem Luftringkanal vergrößertem Ringquerschnitt mündet. Dabei ist, wie auch im Zusammenhang mit dem Staubringkanal, zwischen dem Entspannungsraum und dem Luftringkanal eine schräge Reduzierstelle vorgesehen, die zu einer Beschleunigung des Luftvolumenstromes führt.

Um eine gute Vermischung des aus dem Staubringkanal austretenden Staubes mit der aus dem Luftringkanal austretenden Luft zu erzielen, sind endseitig im Luftringkanal Schaufeln vorgesehen, über die vorzugsweise unterschiedliche Drallwinkel einstellbar sind.

Im übrigen ist es im Zusammenhang mit der erfindungsgemäßen Staubfeuerungsvorrichtung von Vorteil, daß ausgangsseitig eine ausschließlich trichterförmige Muffel vorgesehen ist, wobei der Trichterwinkel zwischen 10° und 80° liegen sollte. Unter ausschließlich "trichterförmig" wird vorliegend verstanden, daß die Muffel keinen zylindrischen Abschnitt aufweist. Durch diese Ausbildung wird die kompakte kurze Flammenform unterstützt.

Im übrigen betrifft die vorliegende Erfindung auch einen Ofen mit einer Staubfeuerungsvorrichtung der vorgenannten Art.

Nachfolgend werden Ausführungsbeispiele der Erfindung anhand der Zeichnung erläutert, wobei darauf hingewiesen wird, daß die dargestellte Ausführungsform lediglich ein bevorzugtes Ausführungsbeispiel zeigt, ohne hierauf beschränkt zu sein.

Es zeigt
- Fig. 1: eine schematische Seitenansicht einer erfindungsgemäßen Staubfeuerungsvorrichtung,
- Fig. 2: eine Draufsicht auf die Staubfeuerungsvorrichtung gemäß Fig. 1,
- Fig. 3: eine Schnittansicht der Staubfeuerungsvorrichtung entlang der Schnittlinie III-III aus Fig. 1 ohne Brennereinrichtung und
- Fig. 4: eine Vorderansicht der Staubfeuerungsvorrichtung aus Fig. 1.

In den Figuren ist eine Staubfeuerungsvorrichtung 1 mit einer Staubzuführung 2 mit einer Hauptlunzuführung 3 dargestellt. Die Staubzuführung 2 weist unter anderem einen Staubringkanal 4 auf. Auf weitere Bauteile der Staubzuführung 2 wird nachfolgend noch näher eingegangen. Die Hauptluftzuführung 3 weist unter anderem einen Luftringkanal 5 auf, wobei auch hier auf weitere Bauteile der Hauptluftzuführung 2 später eingegangen wird. Sowohl der Staubringkanal 4 als auch der Luftringkanal 5 sind Teile des Gehäuses 6 der Staubfeuerungsvorrichtung 1.

Wesentlich ist nun, daß im Gehäuse 6 ein zentraler Kanal 7 vorgesehen ist, in dem eine Brennereinrichtung 8 mit einer Zündeinrichtung 9 angeordnet ist. Im übrigen ist an den zentralen Kanal 7 eine Brennerluftzuführung 10 für Verbrennungsluft, die der Brennereinrichtung 8 zugeführt wird, angeschlossen.

Im vorliegenden Fall dient als Brennereinrichtung 8 ein Gasbrenner. Es versteht sich jedoch, daß auch der Einsatz eines Ölbrenners ohne weiteres möglich ist.

Die Brennereinrichtung 8 weist im vorderen Bereich 11, das heißt im Bereich der Austrittsöffnung 12 des zentralen Kanals 7 einen Brennerkopf 13 auf, der innerhalb des zentralen Kanal 7 fixiert bzw. befestigt ist. Am Brennerkopf 13 ist ebenfalls die Zündeinrichtung 9 vorgesehen, so daß die Zündung des Gas-LuftGemisches im Bereich des Brennerkopfes 13 und damit innerhalb des Gehäuses 6 bzw. des zentralen Kanals 7 erfolgt. Der zentrale Kanal 7 selbst ist endseitig aus dem Gehäuse 6 herausgeführt bzw. steht über. Im dargestellten Ausführungsbeispiel ist ein endseitiger Rohranschluß 14 mit einem Brennerluftanschlußstutzen 15 vorgesehen. An den Anschlußstutzen 15 kann eine Verbrennungsluftzuführleitung angeschlossen werden. Stirnseitig ist der überstehender Rohrabschnitt 14 verschlossen, wobei durch eine angesetzte äußere Stirnplatte 16 die Brennstoffzuführleitung 17 zum Brennerkopf 13 hindurchgeführt ist.

Der zentrale Kanal 7 wird umgeben von dem Staubringkanal 4 als inneren Ringkanal, während der Staubringkanal 4 vom Luftringkanal 5 umgeben ist. Neben dem Luftringkanal 5 und dem Staubringkanal 4 sind keine weiteren an der Austrittsöffnung austretenden Ringkanäle im oder am Gehäuse 6 vorgesehen. Dies ergibt sich insbesondere auch aus Fig. 4.

Insbesondere die Fig. 2 verdeutlicht, daß die Staubzuführung 2 einen mittig in das Gehäuse 6 mündenden Staubanschlußstutzen 18 aufweist. Die Fig. 1 zeigt dabei, daß der Staubanschlußstutzen 18 in einen vorliegend ringförmigen Staubsammelraum 19 mündet. Der Staubsammelraum 19 hat gegenüber dem Staubringkanal 4 einen vergrößerten Ringquerschnitt.

Insbesondere die Fig. 1 und 3 zeigen, daß im Staubsammelraum 19 in Strömungsrichtung im Anschluß an die Mündungsöffnung 20 des Staubanschlußstutzens 18 mehrere, vorliegend drei Leitbleche 21 vorgesehen sind, die in Richtung der Längsachse L des Gehäuses 6 ausgerichtet sind. Das mittige Leitblech 21 dient dazu, den ankommenden Staub-Luft-Strom aufzuteilen, während die beiden äußeren Leitbleche 21 zur Begrenzung in Umfangsrichtung vorgesehen sind, so daß sich beim Eintritt des Staubstromes in das Gehäuse 6 bzw. den Staubsammelraum 19 nicht unmittelbar ein Umströmen des Gehäuses 6 zentralen Kanals 7 ergibt. Damit der Staubstrom von den äußeren Leitblechen 21 auf- oder letztlich eingefangen wird, entspricht der Abstand der beiden äußeren Leitbleche 21 an ihren oberen Enden zumindest im wesentlichen dem Durchmesser der Mündungsöffnung 20.

Fig. 1 zeigt, daß die Länge der Leitbleche 21 um einiges größer ist als der Durchmesser der Mündungsöffnung 20, wobei sich die Leitbleche 21 in Richtung der Längsachse L vollständig über den Bereich erstrecken, der von der Mündungsöffnung 20 abgedeckt wird. Im übrigen ist an beiden äußeren Randkanten 22, 23 der Leitbleche 21 jeweils ein Freiraum vorgesehen, so daß es nicht zu einer unerwünschten Stauung kommt, wenn der ankommende Staubstrom in den Staubsammelraum 19 eintritt. Letztlich erstrecken sich die Leitbleche 21 damit nur über einen Teilbereich der Länge des Staubsammelraums 19.

Ein Vergleich der Fig. 1 und 3 ergibt im übrigen, daß die Achsen der Leitbleche 21 parallel zur Gehäuselängsachse L verlaufen. Die Leitbleche 21 können dabei entweder über parallel zur Gehäuselängsachse L verlaufende Achsen verstellbar sein oder aber auf einem Verschleißschutz 24 befestigt sein. Der Verschleißschutz 24 ist vorliegend als auf die Außenseite des zentralen Kanals 7 aufgeschobener Rohrabschnitt ausgebildet, der stirnseitig angeflanscht ist. Bei entsprechendem Verschleiß wird die Verbindung gelöst und der Verschleißschutz 24 vom zentralen Kanal abgezogen und durch einen neuen Verschleißschutz 24 ersetzt. Nicht dargestellt ist in diesem Zusammenhang, daß im Bereich des Staubanschlußstutzens 18 eine oder mehrere Kontrollöffnungen zur Überwachung des Zustands des Verschleißschutzes 24 vorgesehen sind.

Wie sich im übrigen aus den Fig. 1 und 2 ergibt, ist zwischen dem Staubsammelraum 19 und dem Staubringkanal 4 eine schräge Reduzierstelle 25 vorgesehen.

Die Hauptluftzuführung 3 weist einen mittigen Hauptluftanschlußstutzen 26 auf, der in einen ringförmigen Entspannungsraum 27 mit gegenüber dem Luftringkanal 5 vergrößertem Ringquerschnitt mündet. Zwischen dem Entspannungsraum 27 und dem Luftringkanal 5 ist dabei eine schräge Reduzierstelle 28 vorgesehen. Im übrigen sind endseitig im Luftringkanal Leitschaufeln 29 vorgesehen, wobei der Schaufelwinkel fest oder aber auch einstellbar sein kann.

Die Fig. 1 und 2 verdeutlichen im übrigen, daß die Länge des zentralen Kanals 7 einschließlich des Endrohrstücks 14 größer ist als die Länge des Gehäuseteils, der die Staubzuführung 2 mit Staubsammelraum 19 und Staubringkanal 4 bildet. Am kürzesten ist der die Hauptluftzuführung 3 bildende Gehäuseteil mit dem Entspannungsraum 27 und dem Luftringkanal 5.

Weiter zeigt die Fig. 1, daß die Staubfeuerungsvorrichtung 1 vorliegend eine Muffel 30, die letztlich zu einer Brennkammer gehört, aufweist. Die Brennkammer ist im einzelnen nicht dargestellt. Die Muffel 30 ist im Bereich der Muffelöffnung 31 trichterförmig ausgebildet und weist keinen zylinderförmigen Abschnitt auf. Der Trichterwinkel liegt im dargestellten Ausführungsbeispiel bei etwa 45°. Zur Verbindung des Gehäuses 6 mit der Muffel 30 ist dieses mit seinem vorderen Gehäusebereich 11 in eine entsprechende zylinderförmige Öffnung eingesetzt, und zwar derart, daß sich an das Ende dieses Gehäusebereichs 11 unmittelbar der trichterförmige Bereich der Muffel 30 anschließt. Die Befestigung des Gehäuses 6 an der Außenseite der Muffel 30 bzw. der Brennkammer erfolgt über einen abstehenden Flansch 32, der verschraubt ist, was im einzelnen nicht dargestellt ist. Wie sich aus Fig. 1 weiter ergibt, befindet sich der Brennerkopf 13 bereits im Bereich der Wandung der Muffel 30.

Im übrigen versteht es sich, daß bei der erfindungsgemäßen Staubfeuerungsvorrichtung eine übliche Flammenüberwachung mit entsprechenden Sicherheitsarmaturen vorgesehen ist.

Zum Betrieb der Staubfeuerungsvorrichtung 1 ist zu beachten, daß ein Kaltstart ohne Stützfeuer vom Rost und auch eine Fahrweise ohne Rostfeuerung möglich ist. Durch den konstruktiven Aufbau der Staubfeuerungsvorrichtung 1 ergibt sich beim Austritt des Staubes aus dem Staubringkanal 4 keine Verstopfung der Staubdüse durch Entmischung des Staubes und damit auch keine Rückbrände in der Ringdüse bzw. dem Staubringkanal 4. Der Staub tritt im wesentlichen homogen vermischt aus der Staubfeuerungsvorrichtung 1 aus, wird auch aufgrund der Wirkung der Leitschaufeln 29 mit der Hauptluft vermischt und zündet unmittelbar im Anschluß an die Austrittsöffnung 12. In Verbindung mit der trichterförmigen Muffelöffnung 31 ergibt sich eine außerordentlich gute Verbrennung mit hohem Wirkungsgrad bei einer kurzen Flammenform. Eine unvollständige Verbrennung und/oder Anbackungen im Feuerraum oder im Gehäuse der Staubfeuerungsvorrichtung 1 sowie eine einseitige Überhitzung der Brennkammer tritt nicht auf.

Abschließend wird darauf hingewiesen, daß sämtliche vorgenannte oder in den Ansprüchen angegebene Wertebereiche nicht nur die angegebenen Intervallgrenzen, sondern sämtliche Werte innerhalb der Intervallgrenzen umfassen, auch wenn diese im einzelnen nicht angegeben sind.

### Bezugszeichenliste

- 1: Staubfeuerungsvorrichtung
- 2: Staubzuführung
- 3: Hauptluftzuführung
- 4: Staubringkanal
- 5: Luftringkanal
- 6: Gehäuse
- 7: zentraler Kanal
- 8: Brennereinrichtung
- 9: Zündeinrichtung
- 10: Brennerluftzuführung
- 11: vorderer Bereich
- 12: Äustrittsöfthung
- 13: Brennerkopf
- 14: Rohranschluß
- 15: Anschlußstutzen
- 16: Stirnplatte
- 17: Brennstoffzuführleitung
- 18: Staubanschlußstutzen
- 19: Staubsammelraum
- 20: Mündungsöffnung
- 21: Leitblech
- 22: Randkante
- 23: Randkante
- 24: Verschleißschutz
- 25: Reduzierstelle
- 26: Hauptluftanschlußstutzen
- 27: Entspannungsraum
- 28: Reduzierstelle
- 29: Leitschaufel
- 30: Muffel
- 31: Muffelöffnung
- L: Längsachse

## Patentansprüche

1. Staubfeuerungsvorrichtung (1), mit einer Staubzuführung (2) und einer Hauptluftzuführung (3), wobei die Staubzuführung (2) einen Staubringkanal (4) und die Hauptluftzuführung (3) einen Luftringkanal (5) aufweist, wobei ein zentraler Kanal (7) im Gehäuse (6) der Staubfeuerungsvorrichtung (1) vorgesehen ist, wobei in dem zentralen Kanal eine Brennereinrichtung (8) mit einer Zündeinrichtung (9) vorgesehen ist, wobei an den zentralen Kanal (7) eine Brennerluftzuführung (10) angeschlossen ist und wobei die Staubzuführung (2) einen mittig in das Gehäuse (6) mündenden Staubanschlußstutzen (18) aufweist, der in einen Staubsammelraum (19) des Gehäuses (6) mit gegenüber dem Staubringkanal (4) vergrößertem Ringquerschnitt mündet,
**dadurch gekennzeichnet,**
**daß** im Staubsammelraum im Anschluß an eine Mündungsöffnung (20) des Staubanschlußstutzens (18) eine Mehrzahl von in Längsrichtung (L) des Gehäuses (6) ausgerichteten Leitblechen (21) vorgesehen sind.

2. Staubfeuerungsvorrichtung nach Anspruch 1, **dadurch gekennzeichnet, daß** ein mittiges Leitblech (21) zum Aufteilen eines ankommenden Staub-LuftStromes vorgesehen ist.

3. Staubfeuerungsvorrichtung nach Anspruch 1 oder 2, **dadurch gekennzeichnet, daß** der Abstand der äußeren Leitbleche (21) zueinander zumindest im wesentlichen dem Durchmesser der Mündungsöffnung (20) des Staubanschlußstutzens (18) entspricht.

4. Staubfeuerungsvorrichtung nach einem der vorhergehenden Ansprüche, **dadurch gekennzeichnet, daß** die Länge der Leitbleche (21) größer ist als der Durchmesser der Mündungsöffnung (20) des Staubanschlußstutzens (18).

5. Staubfeuerungsvorrichtung nach einem der vorhergehenden Ansprüche, **dadurch gekennzeichnet, daß** sich die Leitbleche (21) in Richtung der Längsachse (L) vollständig über den Bereich erstrecken, der von der Mündungsöffnung (20) abgedeckt wird.

6. Staubfeuerungsvorrichtung nach einem der vorhergehenden Ansprüche, **dadurch gekennzeichnet, daß** der Staubsammelraum (19) zumindest im Bereich der Mündungsöffnung (20) des Staubanschlußstutzens (18) einen austauschbaren und auf dem zentralen Kanal aufsitzenden Verschleißschutz (24) aufweist.

7. Staubfeuerungsvorrichtung nach einem der vorhergehenden Anspruche, **dadurch gekennzeichnet, daß** die Leitbleche (21) um parallel zur Gehäuselängsachse (L) verlaufende Achsen verstellbar sind oder daß die Leitbleche (21) auf dem Verschleißschutz (24) befestigt sind.

8. Staubfeuerungsvorrichtung nach einem der vorhergehenden Ansprüche, **dadurch gekenntzeichnet, daß** an den äußeren Randkanten (22, 23) der Leitbleche (21) jeweils ein Freiraum vorgesehen ist.

9. Ofen mit einer Staubfeuerungsvorrichtung nach einem der vorhergehenden Ansprüche.

## Claims

1. Dust firing device (1), with a dust feed (2) and with a main air feed (3), the dust feed (2) having a dust ring duct (4) and the main feed (3) having an air ring duct (5), a central duct (7) being provided in the housing (6) of the dust firing device (1), a burner device (8) with an ignition device (9) being provided in the central duct, a burner air feed (10) being connected to the central duct (7), and the dust feed (2) having a dust connection piece (18) which issues centrally into the housing (6) and which issues into a dust collection space (19) of the housing (6), the said dust collection space having a ring cross section enlarged with respect to the dust ring duct (4), **characterized in that** a plurality of guide plates (21) oriented in the longitudinal direction (L) of the housing (6) are provided in the dust collection space after an issuing orifice (20) of the dust connection piece (18).

2. Dust firing device according to Claim 1, **characterized in that** a central guide plate (21) for apportioning an incoming dust/air stream is provided.

3. Dust firing device according to Claim 1 or 2, **characterized in that** the spacing of the outer guide plates (21) with respect to one another corresponds at least essentially to the diameter of the issuing orifice (20) of the dust connection piece (18).

4. Dust firing device according to one of the preceding claims, **characterized in that** the length of the guide plates (21) is larger than the diameter of the issuing orifice (20) of the dust connection piece (18),

5. Dust firing device according to one of the preceding claims, **characterized in that** the guide plates (21) extend in the direction of the longitudinal axis (L), completely over the region which is covered by the issuing orifice (20).

6. Dust firing device according to one of the preceding claims, **characterized in that** the dust collection space (19) has, at least in the region of the issuing orifice (20) of the dust connection piece (18), an exchangeable wear protection (24) seated on the central duct.

7. Dust firing device according to one of the preceding claims, **characterized in that** the guide plates (21) are adjustable about axes running parallel to the housing longitudinal axis (L), or **in that** the guide plates (21) are fastened on the wear protection (24).

8. Dust firing device according to one of the preceding claims, **characterized in that** in each case a free space is provided at the outer marginal edges (22, 23) of the guide plates (21).

9. Furnace having a dust firing device according to one of the preceding claims.

## Revendications

1. Dispositif (1) pour la combustion de poussières, doté d'une amenée de poussières (2) et d'une amenée principale d'air (3), l'amenée de poussières (2) présentant un canal annulaire (4) à poussières et l'amenée principale d'air (3) un canal annulaire (5) pour l'air,
un canal central (7) étant prévu dans le boîtier (6) du dispositif (1) de combustion de poussières,
un dispositif de brûleur (8) doté d'un dispositif d'allumage (9) étant prévu dans le canal central,
une amenée (10) d'air au brûleur étant raccordée au canal central (7) et l'amenée de poussières (2) présentant une tubulure (18) de raccordement aux poussières qui débouche au milieu du boîtier (6), dans un espace (19) de collecte de poussières du boîtier (6) dont la section transversale annulaire est plus grande que celle du canal (4) d'amenée de poussières,
**caractérisé en ce que**
plusieurs tôles de guidage (21) orientées dans le sens de la longueur (L) du boîtier (6) sont prévues dans l'espace de collecte de poussières en position adjacente à une ouverture d'embouchure (20) de la tubulure (18) de raccordement des poussières.

2. Dispositif pour la combustion de poussières selon la revendication 1, **caractérisé en ce qu'**une tôle centrale de guidage (21) est prévue pour diviser un écoulement entrant d'air et de poussières.

3. Dispositif pour la combustion de poussières selon les revendications 1 ou 2, **caractérisé en ce que** la distance mutuelle entre les tôles extérieures de guidage (21) correspond au moins essentiellement au diamètre de l'ouverture d'embouchure (20) de la tubulure (18) de raccordement des poussières,

4. Dispositif pour la combustion de poussières selon l'une des revendications précédentes, **caractérisé en ce que** la longueur de la tôle de guidage (21) est supérieure au diamètre de l'ouverture d'embouchure (20) de la tubulure (18) de raccordement des poussières.

5. Dispositif pour la combustion de poussières selon l'une des revendications précédentes, **caractérisé en ce que** dans la direction de l'axe longitudinal (L), les tôles de guidage (21) s'étendent complètement dans la partie couverte par l'ouverture d'embouchure (20).

6. Dispositif pour la combustion de poussières selon l'une des revendications précédentes, **caractérisé en ce qu'**au moins dans la zone occupée par l'ouverture d'embouchure (20) de la tubulure (18) de raccordement des poussières, l'espace (19) de collecte de poussières présente une protection contre l'usure (24) remplaçable, qui est placée sur le canal central.

7. Dispositif pour la combustion de poussières selon l'une des revendications précédentes, **caractérisé en ce que** les tôles de guidage (21) peuvent être ajustées autour d'axes qui s'étendent parallèlement à l'axe longitudinal (L) du boîtier ou en ce que les tôles de guidage (21) sont fixées sur la protection contre l'usure (24).

8. Dispositif pour la combustion de poussières selon l'une des revendications précédentes, **caractérisé en ce qu'**un espace libre est prévu sur les arêtes de bordure extérieure (22, 23) de chacune des tôles de guidage (21).

9. Four doté d'un dispositif de combustion de poussières selon l'une des revendications précédentes.
